# EUROPÄISCHE PATENTSCHRIFT

(11) **EP 0 949 402 B1**
(45) Veröffentlichungstag und Bekanntmachung des Hinweises auf die Patenterteilung: **14.05.2003**
(21) Anmeldenummer: 98810310.7
(22) Anmeldetag: 09.04.1998
(51) Int. Cl.: E06B 9/76

(54) **Sicherungseinrichtung für ein Kurbelrohr zur Betätigung von Rolladen und Storen**
Safety device for a crank shaft for actuating roller blinds and stores
Dispositif de sécurité pour une tringle pour manoeuvrer des volets roulants et des stores

(43) Veröffentlichungstag der Anmeldung: 13.10.1999
(73) Patentinhaber: Storatex AG, 4800 Zofingen (CH)
(72) Erfinder: Thönen, Walter, 6214 Schenkon (CH)
(74) Vertreter: Liebetanz, Michael, Dipl.-Phys.

(56) Entgegenhaltungen:
- EP-A- 0 182 950
- DE-U- 9 005 759
- FR-A- 2 697 576

## Beschreibung

Die Erfindung betrifft eine Sicherungseinrichtung für ein Kurbelrohr zur Betätigung von Rolladen und Storen nach dem Oberbegriff des Anspruchs 1.

Rolladen, Storen oder Jalousien sind weit verbreitet, wobei verschiedene Systeme zur Betätigung dieser Rolladen Storen oder Jalousien vorgesehen sein können. Zum einen sind Rolladenzugsysteme bekannt, bei denen der Benutzer an einem zumeist parallel zur Fensterfläche an der Wand angeordneten Gurt zieht oder diesen löst, um den Rolladen zu betätigen.

Eine weitere Möglichkeit, die im hier vorliegenden Falle Verwendung findet, besteht in dem Vorsehen eines Gelenkes am Rolladenkasten, welches auf der einen Seite mit der Aufwickelmechanik des Rolladen im Eingriff steht und an welches auf der anderen Gelenkseite ein langes Kurbelrohr befestigt wird, an dessen Ende ein Kurbelhandgriff vorgesehen ist. Hier dreht der Benutzer das Kurbelrohr um eine das oben genannte Gelenk durchtretende Achse, so dass die Aufwickelmechanik betätigt wird und der Rolladen gehoben wird oder sich absenkt.

Die DE 90 05 759 U1 offenbart die Verwendung einer Sicherungsvorrichtung gemäss dem Oberbegriff des Anspruchs 1 mit dem Einsatz eines Kurbelrohres mit einer Bohrung, durch die der Stift eines Sicherungsringes hindurch steckbar ist, wobei dieser gleichfalls einen Fortsatz des Kardangelenkes durchstösst, und in dieser Weise das Kurbelrohr drehfest mit dem rolladenfernen Abschnitt des Kardangelenkes verbunden wird.

Diese Lösung ist unbefriedigend, da bei einem Betätigen, d.h. Drehen des Kurbelrohrs durch einen Benutzer der Sicherungsring sämtliche Torsionskräfte aufnehmen muss.

Die FR 2,697,576 weist nun eine Sicherungseinrichtung mit einem Bajonettverschluss auf, wobei das Bajonett in die vorgesehenen Öffnungen einrastet und damit selber keine Drehkräfte aufnimmt. Diese Lösung ist optisch unbefriedigend und sie kann sich durch ungeschickte Bewegung eines Benutzers lösen.

Die EP 0 182 950 A1 schliesslich betrifft eine Sicherungseinrichtung mit einem Zusatzelement, welches eine Begrenzung der auf das Kardangelenk wirkenden Kraft erreicht und das oben und unten mit jeweils einem Stift versehen ist, um es mit Kurbelrohr und Kardangelenk zu verbinden.

Ausgehend von diesem Stand der Technik liegt der Erfindung die Aufgabe zugrunde, eine Sicherungseinrichtung für ein Kurbelrohr anzugeben, die eine höhere Stabilität aufweist, leicht und sicher zu montieren ist und dabei raumsparend ist.

Diese Aufgabe wird erfindungsgemäss für eine Sicherungseinrichtung der eingangs genannten Art mit den Merkmalen des Anspruchs 1 gelöst.

Vorteilhafte Ausführungsformen der Erfindung sind in den Unteransprüchen gekennzeichnet. Nachfolgend wird ein Ausführungsbeispiel der Erfindung in den Zeichnungen näher beschrieben. Es zeigen:
- Fig. 1: ein Kardangelenk mit einem Fortsatz zum Einschub in ein Kurbelrohr,
- Fig. 2: ein Kurbelrohr in der Seitenansicht mit einer in die Zeichnung integrierten Querschnittsansicht, und
- Fig. 3: eine Seitenansicht und eine Querschnittsansicht des Sicherungsringes für die Sicherungseinrichtung gemäss der Erfindung.

Die Fig. 1 zeigt ein Kardangelenk mit den Gelenkteilen 1, 2 und 3. Mit dem Bezugszeichen 4 ist der Fortsatz bezeichnet, der in den Rolladen- und Storenantrieb eingreift. Dies kann insbesondere durch einen aus diesem herausragenden Stift geschehen, der in eine Bohrung 5 des Fortsatzes 4 eingreift. Hier sind jedoch auch andere Ausgestaltungsmöglichkeiten denkbar, die je nach Art der Rolladen ausgestaltet sein können.

Auf der gegenüberliegenden Seite des Gelenkes 1, 2, 3 ist ein Fortsatz 6 an dem Gelenkteil 3 befestigt, welcher über eine quer verlaufende und durchgehende Bohrung 7 verfügt. Zusätzlich ist der eigentlich zylindrische Fortsatz 6 im Bereich der Oberfläche 8 abgeflacht. Daher ist der Fortsatz 6 nicht rotationssymmetrisch bezüglich der Hauptachse 9 des Kardangelenkteiles 3 und des Fortsatzes 6. Vielmehr fehlt im Querschnitt ein Kreisabschnitt. Mit dem Bezugszeichen 10 ist eine Einführhilfe bezeichnet, die eine Schräge umfasst; weiterhin sind auch die weiteren Frontkanten 11 des Fortsatzes 6 abgeschrägt.

Die Fig. 2 zeigt ein Kurbelrohr 12, welches zum Zusammenwirken mit dem Fortsatz 6 ausgestaltet ist. Das Kurbelrohr 12 verfügt über eine insbesondere im Querschnitt zu erkennende Mantelwand 13, die einen das Kurbelrohr 12 in Längsrichtung durchbohrenden Hohlraum 14 umgibt. Dabei ist festzustellen, dass der Hohlraum 14 nicht rotationssymmetrisch ist, sondern einen nicht aufgebohrten Absatz 15 in Gestalt eines Kreisabschnittes aufweist. Im Bereich der dem Kardangelenk 1, 2, 3 zugewandten Ende 16 des Kurbelrohrs 12 ist durch das Kreissegment 15 hindurch eine radial und quer verlaufende Bohrung 17 eingebracht. Bei einem vollständigen Einschub des Fortsatzes 6 in das Kurbelrohr 12 stösst die Kante 16 des Kurbelrohrs 12 gegen das Gelenkteil 3. Dabei liegen die Bohrungen 7 und 17 fluchtend übereinander. Somit ist es ein einfaches, den in der Fig. 3 dargestellten Sicherungsring 18 um den Mantel 13 des Kurbelrohrs 12 zu legen, wobei der insbesondere im Querschnitt des Sicherungsringes 18 zu erkennende Stift 19 durch die Bohrung 17 hindurchtritt und in der Bohrung 7 endet.

Der Zusammenbau der Vorrichtung geschieht wie folgt. Das Kardangelenk 1, 2, 3 wird mit seinem rolladenseitigen Schaft 4 am Rolladenantrieb befestigt. Das Kurbelrohr 12 wird auf den Fortsatz 6 bis zum Anschlag vorgeschoben. Durch die asymmetrische Form von Hohlraum 14 und Fortsatz 6 ergibt sich nur eine Einführmöglichkeit, deren Auswahl mit den schrägen Flächen 10 und 11 gefördert wird. Anschliessend wird der Sicherungsring 18 mit seinen beiden im Schnitt fast halbkreisförmigen Enden 20 auf den Mantel 13 des Kurbelrohrs 12 aufgesetzt, wobei sich die Enden 20 durch Druck aufweiten und gleichzeitig der Stift 19 durch die Öffnungen 17 im Kurbelrohr 12 und 7 im Fortsatz 6 eintritt, bis die Innenwandung des Sicherungsringes 18 um den Mantel des Kurbeirohrs 12 zu liegen kommt.

Damit ist in einfacher Weise eine Sicherungseinrichtung für Kurbeirohre angegeben, bei der der Sicherungsring 19 keine Torsionskräfte aufnehmen muss. Diese werden von den grossflächigen metallischen Elementen 6 bzw. dem Mantel 13 und 15 des komplementär ausgeformten Kurbelrohrs übernommen. Damit kann der Sicherungsring in Kunststoff gehalten werden.

Anstelle der Abflachung kann auch jede andere Form der Ausnehmung im Kurbelrohr 12 gewählt werden. Insbesondere kann das Kurbelrohr 12 auch aus einem Vollmaterial bestehen, wobei lediglich im gelenknahen Endbereich ein nicht rotationssymmetrischer Hohlraum ausgefräst wird.

Es ist auch nicht erforderlich, dass die Bohrung 17 durch den verdickten Abschnitt des Kurbelrohrs 12 führt. Sie kann auch an jeder anderen dünnen Mantelstelle eingebracht werden, wobei sie dann mit der entsprechenden Orientierung auch im Fortsatz 6 vorzusehen ist.

## Patentansprüche

1. Sicherungseinrichtung für ein Kurbelrohr (12) zur Betätigung von Rolladen und Storen, das an einer Umlenkeinrichtung (1, 2 3) für einen Rolladenantrieb befestigbar ist, wobei das Kurbelrohr (12) zumindest in seinem der Umlenkeinrichtung (1, 2, 3) nahen Bereich hohl ist und eine quer verlaufende Bohrung (17) aufweist, wobei die Umlenkeinrichtung (1, 2, 3) über einen Fortsatz (6) verfügt, der eine weitere Bohrung (7) aufweist, wobei ein Sicherungselement (18, 19) vorgesehen ist, das durch die beiden Bohrungen (7, 17) hindurch einsetzbar ist, **dadurch gekennzeichnet, dass** das hohle Kurbelrohr (12) über einen bezüglich der Achse des Kurbelrohrs (12) nicht rotationssymmetrischen Hohlraum (14) verfügt, und der an der Umlenkeinrichtung (1, 2, 3) befindliche Fortsatz (6) komplementär entsprechend dem nicht rotationssymmetrischen Hohlraum (14) für eine passgenaue Einführung in denselben ausgestaltet ist, und dass das Sicherungselement (18, 19) aus einem Sicherungsring (18) mit einem radial nach innen ragenden Stift (19) besteht, dass mit diesem Stift (19) die Bohrungen (17 und 7) im Kurbelrohr (12) und im Fortsatz (6) des Gelenkes (1, 2, 3) durchstossbar sind und dass der Sicherungsring (18) auf der dem Stift (19) gegenüberliegenden Seite offen und nicht ganz geschlossen ist.

2. Sicherungseinrichtung nach Anspruch 1, **dadurch gekennzeichnet, dass** der Innendurchmesser des Sicherungsringes (18) etwas kleiner als der Aussendurchmesser des Mantels (13) des Kurbelrohrs (12) im Bereich der Umlenkeinrichtung ist.

3. Sicherungseinrichtung nach Anspruch 1, **dadurch gekennzeichnet, dass** der Fortsatz (6) im wesentlichen zylindrisch ist und die Abweichung von der rotationssymmetrischen Form in einer Abflachung (8) liegt und dass der komplementäre und nicht rotationssymmetrische Hohlraum (14) eine im Querschnitt kreisabschnittförmige Stufe (15) aufweist.

4. Sicherungseinrichtung nach Anspruch 3, **dadurch gekennzeichnet, dass** die Bohrung (17) durch das Kurbelrohr (12) durch die Stufe (15) vorgesehen ist.

5. Sicherungseinrichtung nach einem der Ansprüche 1 bis 4, **dadurch gekennzeichnet, dass** das Kurbelrohr (12) im wesentlichen entlang seiner gesamten Längsachse (9) durchgehend den nicht rotationssymmetrischen Hohlraum (14) aufweist.

6. Sicherungseinrichtung nach einem der Ansprüche 1 bis 5, **dadurch gekennzeichnet, dass** der Sicherungsring (18) aus Kunststoff ist.

## Claims

1. Securing device for a crank tube (12) which is intended for actuating roller blinds and shutters and can be fastened to a deflecting device (1, 2, 3) for a roller-blind drive, the crank tube (12) being hollow, at least in its region near to the deflecting device (1, 2, 3), and having a hole (17) which runs transversely, the deflecting device (1, 2, 3) having an extension (6) which has a further hole (7), and a securing element (18, 19) which can be inserted through the two holes (7, 17) being provided, **characterized in that** the hollow crank tube (12) has a cavity (14) which is not rotationally symmetrical with respect to the axis of the crank tube (12), and the extension (6) situated on the deflecting device (1, 2, 3) is configured in a complementary manner corresponding to the cavity (14), which is not rotationally symmetrical, to allow it to be introduced in a precisely fitting manner into the said cavity, and **in that** the securing element (18, 19) comprises a securing ring (18) having a pin (19) which protrudes radially inwards, **in that** this pin (19) can be used to push through the holes (17 and 7) in the crank tube (12) and in the extension (6) of the joint (1, 2, 3), and **in that** the securing ring (18) is open on the side lying opposite the pin (19) and is not completely closed.

2. Securing device according to Claim 1, **characterized in that** the inside diameter of the securing ring (18) is somewhat smaller than the outside diameter of the casing (13) of the crank tube (12) in the region of the deflecting device.

3. Securing device according to Claim 1, **characterized in that** the extension (6) is essentially cylindrical and the deviation from the rotationally symmetrical shape lies in a flattened area (8), and **in that** the complementary cavity (14) which is not rotationally symmetrical has a step (15) which is in the shape of a circular section in cross section.

4. Securing device according to Claim 3, **characterized in that** the hole (17) through the crank tube (12) is provided by the step (15).

5. Securing device according to one of Claims 1 to 4, **characterized in that** the crank tube (12) has the cavity (14), which is not rotationally symmetrical, essentially continuously along its entire longitudinal axis (9).

6. Securing device according to one of Claims 1 to 5, **characterized in that** the securing ring (18) is made of plastic.

## Revendications

1. Dispositif de sécurité pour une tige à manivelle (12) pour manoeuvrer des volets roulants et des stores, pouvant être fixé sur un dispositif de coudage (1, 2, 3) pour une commande de volet roulant, la tige à manivelle (12) étant creuse au moins dans sa portion proche du dispositif de coudage (1, 2, 3) et présentant un alésage (17) s'étendant transversalement, le dispositif de coudage (1, 2, 3) disposant d'un prolongement (6) (6) qui présente un alésage supplémentaire (7), un élément de sécurité (18, 19) étant prévu, lequel peut être enfoncé à travers les deux alésages (7, 17), **caractérisé en ce que** la tige à manivelle creuse (12) dispose d'un espace creux (14) non à symétrie de révolution par rapport à l'axe de la tige à manivelle (12), et le prolongement (6) se trouvant au niveau du dispositif de coudage (1, 2, 3) étant configuré de manière complémentaire en fonction de l'espace creux (14) sans symétrie de révolution pour une introduction s'adaptant exactement dans celui-ci, **en ce que** l'élément de sécurité (18, 19) se compose d'une bague de sécurité (18) avec une goupille (19) saillant radialement vers l'intérieur, **en ce que** les alésages (17 et 7) dans la tige à manivelle (12) et dans le prolongement (6) de l'articulation (1, 2, 3) peuvent être traversés par cette goupille (19) et **en ce que** la bague de sécurité (18) du côté opposé à la goupille (19) est ouverte et n'est pas complètement fermée.

2. Dispositif de sécurité selon la revendication 1, **caractérisé en ce que** le diamètre intérieur de la bague de sécurité (18) est un peu plus petit que le diamètre extérieur de l'enveloppe (13) de la tige à manivelle (12) dans la région du dispositif de coudage.

3. Dispositif de sécurité selon la revendication 1, **caractérisé en ce que** le prolongement (6) est essentiellement cylindrique et l'écartement de la forme à symétrie de révolution est constituée par un aplatissement (8) et **en ce que** l'espace creux complémentaire et sans symétrie de révolution (14) présente un échelon (15) en forme de portion de cercle en section transversale.

4. Dispositif de sécurité selon la revendication 3, **caractérisé en ce que** l'alésage (17) est prévu à travers la tige à manivelle (12) à travers l'échelon (15).

5. Dispositif de sécurité selon l'une quelconque des revendications 1 à 4, **caractérisé en ce que** la tige à manivelle (12) présente essentiellement le long de tout son axe longitudinal (9) l'espace creux (14) continu sans symétrie de révolution.

6. Dispositif de sécurité selon l'une quelconque des revendications 1 à 5, **caractérisé en ce que** la bague de sécurité (18) est en plastique.
